# EUROPÄISCHE PATENTSCHRIFT

(11) **EP 0 910 739 B1**
(45) Veröffentlichungstag und Bekanntmachung des Hinweises auf die Patenterteilung: **04.10.2001**
(21) Anmeldenummer: 98912246.0
(22) Anmeldetag: 17.02.1998
(51) Int. Cl.: F02M 45/06, F02M 59/36, F02M 41/12

(54) **KRAFTSTOFFEINSPRITZSYSTEM**
FUEL INJECTION SYSTEM
SYSTEME D'INJECTION DE CARBURANT

(30) Priorität: 25.04.1997 DE 19717493
(43) Veröffentlichungstag der Anmeldung: 28.04.1999
(73) Patentinhaber: ROBERT BOSCH GMBH, 70442 Stuttgart (DE)
(72) Erfinder: NICOL, Stuart-William, D-70182 Stuttgart (DE)
(86) Internationale Anmeldenummer: DE9800452
(87) Internationale Veröffentlichungsnummer: WO9849442

(56) Entgegenhaltungen:
- DE-A- 3 644 257
- DE-A- 3 720 544
- US-A- 3 690 768

## Beschreibung

### Stand der Technik

Die Erfindung geht von einem Kraftstoffeinspritzsystem gemäß der Gattung des Patentanspruchs 1 aus. Bei einem solchen, durch die DE-A-36 44 257 bekannten System ist als Kraftstoffeinspritzpumpe eine Verteilereinspritzpumpe vorgesehen, mit einem hin- und hergehend angetriebenen und zugleich rotierenden Pumpenkolben, der bei seiner Drehbewegung und seinem Pumphub jeweils eine von mehreren Einspritzleitungen, die zu je einem Kraftstoffeinspritzventil führen, mit auf Einspritzdruck gebrachtem Kraftstoff versorgt. Zur Unterteilung der Einspritzung in eine Voreinspritzung und eine Haupteinspritzung wird das elektrisch gesteuerte Ventil, das ein Magnetventil ist, kurzzeitig geöffnet, um so den Pumpenarbeitsraum zu entlasten und den erzielten Kraftstoffdruck kurzzeitig abzubauen. Dies bedeutet, daß ein sehr schnell schaltendes Magnetventil erforderlich ist, das einen erheblichen Aufwand an die elektrische Steuerung und an die Konstruktion des Ventils erfordert. Besonders nachteilig ist dabei die Tatsache, daß die Unterbrechung der Einspritzung durch ein Magnetventil zeitgesteuert erfolgen muß. Dadurch wird mit zunehmender Drehzahl ein immer größer werdender Teil des verfügbaren Nockenhubes für die Unterbrechung der Einspritzung in Anspruch genommen. Bei einer Verteilereinspritzpumpe steht ein gegenüber den Möglichkeiten einer Reiheneinspritzpumpe, bei der ein Nocken allein jeweils einen Pumpenkolben antreibt ein wesentlich geringerer Hub pro Einispritzvorgang zur Verfügung, weil der hier verfügbare Nockenhub wegen der begrenzten Länge der Nockenbahn beschränkt ist. Eine zeitgesteuerte Unterbrechung der Einspritzung durch Zwischenentlastung des Pumpenarbeitsraumes mittels eines Magnetventils bedeutet daher eine wesentliche Einschränkung der durch die Kraftstoffeinspritzpumpe bereitgestellte Leistung. Weiterhin ist auch ein spezielles Druckventil in der Verbindung zwischen Pumpenarbeitsraum und Einspritzventil vorgesehen, das bei Kraftstoffhochdruckförderung zur Kraftstoffeinspritzdüse in Förderrichtung öffnet und bei Beendigung der Einspritzung schließt und das geeignet ist, Druckwellen zwischen dem Druckventil und dem Kraftstoffeinspritzventil abzubauen und in diesem Bereich einen angestrebten konstanten Standdruck während der Einspritzpausen zu halten. Vorteilhaft ist es bei einer unterteilten Kraftstoffeinspritzung mit einer Voreinspritzung und einer Haupteinspritzung pro Arbeitstakt des jeweiligen zu versorgenden Zylinders der Brennkraftmaschine für einen konstanten Standdruck in den Einspritzpausen zu sorgen.

### Vorteile der Erfindung

Durch die erfindungsgemäße Lösung erfolgt eine sichere Unterbrechung der Einspritzung zwischen Vor- und Haupteinspritzung bei geringen Anforderungen an die Schnelligkeit eines zeitgesteuerten Ventils. Dabei wird während der Unterbrechung der Einspritzung zwischen Vor- und Haupteinspritzung kein oder nur ein sehr geringe Teil des verfügbaren Nockenhubes in Anspruch genommen. Durch die konstruktiv über die Nockenform unterstütze Unterbrechung der Einspritzung wird erreicht, daß selbst bei höherer Drehzahl eine sichere Unterbrechung der Einspritzung zwischen Vor- und Haupteinspritzung einhaltbar ist, ohne, daß es zu einer Einbuße an für die Hochdruckförderung bereitstellbaren Nockenhub kommt. Der drehzahlunabhängige Einfluß der Schaltzeit wird durch den zweiten Teilbereich des Nocken kompensiert, so daß auch keine allzugroße Anforderungen an die Schnelligkeit des elektrisch gesteuerten Ventils gestellt werden müssen.

Ein Ausführungsbeispiel der Erfindung ist in der Zeichnung dargestellt und wird in der nachfolgenden Beschreibung näher erläutert. Es zeigen Figur 1 eine Prinzipdarstellung einer Kraftstoffeinspritzpumpe, die von einem Magnetventil gesteuert wird, Figur 2 einen Verlauf der erfindungsgemäßen Nockenbahn in Form einer Nockenerhebungskurve über den Drehwinkel mit einer ersten Steuerungssequenz des Ventils bei niedriger Drehzahl der Brennkraftmaschine und Figur 3 einen Verlauf der erfindungsgemäßen Nockenbahn über den Drehwinkel mit einer zweiten Steuerungssequenz des Ventils bei hoher Drehzahl der Brennkraftmaschine.

### Beschreibung

Die erfindungsgemäße Lösung ist beim nachfolgend beschriebenen Ausführungsbeispiel anhand einer Verteilereinspritzpumpe realisiert, wie sie schematisch in der Figur 1 dargestellt ist. Es handelt sich dort um eine Verteilereinspritzpumpe der Axialkolbenbauart, wenn auch der Gegenstand der Erfindung auch bei anderen Kraftstoffeinspritzpumpen verwendbar ist, wie z. B. Verteilereinspritzpumpen der Radialkolbenpumpenbauart oder Einzelpumpen mit nur einem Pumpenkolben zur Versorgung eines einzelnen Zylinders einer Brennkraftmaschine oder Reihenpumpen. Besonders vorteilhaft ist die Erfindung aber bei einer Verteilereinspritzpumpe verwirklichbar, weil hier der verfügbare Nockenhub wegen der begrenzten Länge der Nockenbahn kleiner ist als bei z.B. einer Reiheneinpritzpumpe. Bei der Verteilereinspritzpumpe der in der Figur 1 gezeigten Art ist ein Pumpenkolben 1 vorgesehen, der in einer Zylinderbohrung 2 verschieb- und verdrehbar angeordnet ist und dort stirnseitig einen Pumpenarbeitsraum 10 einschließt. Der Pumpenkolben ist dabei mit einer Nockenscheibe 6, die axial nach unten weisende Nocken 5 der erfindungsgemäßen Ausgestaltung aufweist, z. B. über eine nicht weiter gezeigte Feder, gekoppelt. Die Nockenscheibe wird rotierend, insbesondere synchron zur Drehzahl der von der Einspritzpumpe versorgten Brennkraftmaschine von einer nicht weiter gezeigten Antriebswelle in bekannter Weise angetrieben, wobei die Nockenscheibe unter Einfluß der Feder auf einem bekannten axial feststehenden Rollenring abläuft und in der Folge den rotierenden Pumpen- und Verteilerkolben in eine hin- und hergehende fördernden und ansaugende Bewegung versetzt. Der zeitliche bzw. drehwinkelabhängige Ablauf der Rollen auf der Nockenflanke bestimmt also die Hublage des Pumpenkolbens. Bei seiner Drehbewegung in Zuordnung zu einem Pumpenförderhub, bei dem aus dem Pumpenarbeitsraum 10 Kraftstoff unter Hochdruck verdrängt wird, kommt der Pumpenkolben mit einer von mehreren Einspritzleitungen 7 über eine Verteilernut 8 in der Mantelfläche des Pump- und Verteilerkolbens in Verbindung. Die Verteilernut ist dabei über einen Längskanal 9 ständig mit dem Pumpenarbeitsraum verbunden. Die Einspritzleitung führt über ein Druckventil 12 zu einem Kraftstoffeinspritzventil 13, das dem jeweiligen Zylinder einer Brennkraftmaschine zugeordnet ist.

Die Versorgung des Pumpenarbeitsraumes 10 mit Kraftstoff erfolgt über eine Saugleitung 15, die von einem Saugraum 17, der im wesentlichen nur noch gestrichelt dargestellt ist und innerhalb des Gehäuses der Kraftstoffeinspritzpumpe eingeschlossen ist, versorgt. Der Saugraum erhält Kraftstoff von einer Kraftstofförderpumpe 18, die synchron zur Kraftstoffeinspritzpumpe, z. B. von der Antriebswelle her, angetrieben wird und somit Kraftstoff in drehzahlabhängigen Mengen in den Saugraum fördert. Mit Hilfe eines zusätzlichen Drucksteuerventils 19 wird der Druck im Saugraum üblicherweise drehzahlabhängig gesteuert, wenn mit Hilfe dieses Drucks Zusatzfunktionen der Kraftstoffeinspritzpumpe gesteuert werden sollen. Über eine Überlaufdrossel 22 fließt beständig Kraftstoff zum Vorratsbehälter 23 zurück, so daß dadurch für Kühlung der Einspritzpumpe bzw. Entgasung des Saugraumes gesorgt ist. Die Saugleitung 15 führt über ein Rückschlagventil 16 in den Pumpenarbeitsraum, wobei das Rückschlagventil in Richtung Pumpenarbeitsraum öffnet. Parallel zu diesem Rückschlagventil ist ein elektrisch gesteuertes Ventil 24 vorgesehen, das eine Bypassleitung 21 zum Druckventil 16 steuert und mit dessen Hilfe beim Öffnen des Ventils eine Verbindung zwischen Pumpenarbeitsraum 10 und Saugraum 17 hergestellt ist und beim Schließen des Ventils der Pumpenarbeitsraum 10 verschlossen ist. Das als Magnetventil symbolisierte elektrisch gesteuerte Ventil 24 wird von einer Steuereinrichtung 25 entsprechend Betriebsparametern in an sich bekannter Weise gesteuert. Bei genügend großem Durchflußquerschnitt des Ventils 24 kann jedoch das Rückschlagventil 16 auch entfallen. In diesem Falle wird der Pumpenarbeitsraum beim Saughub ausschließlich über das elektrischgesteuerte Ventil gefüllt.

Mit Hilfe dieses elektrisch gesteuerten Ventils, wird der Beginn der Hochdruckförderung des Pumpenkolbens gesteuert. Mit dem Ventil kann letztendlich auch der Spritzbeginn gesteuert werden. Neben dieser Möglichkeit kann der Spritzbegin durch eine separate Spritzbeginnverstelleinrichtung verstellt werden, die bekannterweise einen relativ zum den Nocken abtastenden Pumpenkolben verdrehbarer Nockenantriebsteil aufweist. Beim Verschließen des Ventils baut sich im Pumpenarbeitsraum 10 aufgrund der Förderbewegung des Pumpenkolbens ein für einen Einspritzvorgang erforderlicher Druck auf. Der so auf Einspritzdruck gebrachte Kraftstoff wird über den Längskanal 9 und die Verteilernut 8 einer der Einspritzleitungen 7 zugeführt. Mit dem Wiederöffnen des elektrisch gesteuerten Ventils wird die Hochdruckförderung unterbrochen. Die Schließdauer des Ventils bestimmt die Einspritzmenge, ggf. kann, wie oben gesagt, mit diesem auch der Spritzzeitpunkt gesteuert werden.

Erfindungsgemäß sind die Hochdruckförderseiten der Nockenflanken der Nocken 5, so ausgebildet, daß sie wie in der Figur 2 oder 3 dargestellt über die Zeit einen Hubverlauf des Pumpenkolbens erzeugen, der unterteilt ist in einen ersten Bereich V der beginnend mit den Förderhub des Kolbens nach einem kleinen Förderhub endet, in einen zweiten Bereich P in dem der Kolben dann gar nicht oder nur so geringfügig in Förderrichtung bewegt wird, daß er in diesem Bereich für eine Hochdruckförderung nicht wirksam ist und eine Einspritzpause entsteht und schließlich in einen dritten Bereich H, in dem die Nockenflanke wieder ansteigt und den Pumpenkolben zwecks weiterer Förderung der Haupteinspritzmenge weiter verschiebt. Im Bereich P kann der Nocken waagerecht, leicht steigend oder auch leicht fallend verlaufen. Die Voreinspritzung wird dabei weiterhin durch das elektrisch gesteuerte Ventil gesteuert und zwar so, daß es geschlossen ist, wenn die Rollen in den zweiten Bereich P kommen.

Für einen Betrieb bei niedriger Drehzahl ist dem Diagramm in Figur 2 entnehmbar, daß das elektrisch gesteuerte Ventil, z.B. ein Magnetventil oder auch ein von einem Piezo betätigtes Ventil, zur Steuerung des Beginns der Voreinspritzmengenförderung in U.T., d.h. vor dem Anstieg der Nockenkurve aus einem Grundkreis geschlossen wird und in dem Nockenbereich V vor Erreichen des Nockenbereichs P wieder geöffnet wird. Nach einer Spritzpause im Bereich P folgt dann ein Wiederschließen des Ventils 24 mit Beginn der Hochdruckförderung für die Haupteinspritzung im anschließenden Nockenflankenteil H, wo danach durch Öffnen des Ventils 24 die Hochdruckförderung wiederum unterbrochen und die Haupteinspritzung beendet wird. Im Punkt des Wiedeerschließens sind die Anforderungen an die Exaktheit des Steuerpunktes niedriger als bei einer sonstigen Steuerung eines Spritzbeginns.

Für den Betrieb bei hoher Drehzahl ist eine Unterteilung in Vor- und Haupteinsprizung nicht so dringend erforderlich, da hier auf Grund der im wesentlichen zeitkonstant ablaufenden Verbrennungsvorgängen eine Verschiebung der Verbrennung in Drehrichtung nach dem oberen Totpunkt des Brennkraftmaschinenkolbens erfolgt und sich hier Zündverzüge bei eingespritzten Kraaftstoffmengen nicht mehr so nachteilig auf die Geräuschbildung bemerkbar machen. Für diesen Fall, der in Figur 3 gezeigt ist, wird das Ventil 24 so angesteuert, daß es erst im Bereich des Nockenflankenteils P geschlossen wird, so daß es sicher geschlossen ist, wenn die Kraftstoffförderung für die nun alleinige Haupteinspritzung im Bereich des sich dem Bereich P anschließenden Nockenflankenteils H erfolgt. Das Ende der Einspritzung wird wiederum durch Öffnen des Ventils gesteuert, was dann in der Regel noch vor dem oberen Totpunkt des Nocken der Einspritzpumpen erfolgt.

Diese Ansteuerung hat den Vorteil, daß bei hohen Drehzahlen der Pumpenarbeitsraum der Einspritzpumpe ausreichend mit Kraftstoff gefüllt werden kann, da die Füllphase nun gegen über der Steuerung bei niedriger Drehzahl verlängert ist und die Kolbenbewegung in Füllrichtung, d.h. beim Saughub nur bis in den Hubbereich gelangen muß auf dem sich der zweite Berreich P befindet. Wegen der erst ab dem Bereich P erfolgenden Hochdruckförderung ist die erforderliche Füllmenge des Pumpemnarbeitsraumes reduziert. Das elektrisch gesteuerte Ventil schließt also erst im Bereich P der Nockenflanke, so daß der Saughub zum Angesaugen von Kraftstoff über die ablaufende Nockenflanke V voll ausgenutzt werden kann. Der Einströmfüllungseffekt wirkt sich noch im beginnenden Teil der Nockenflanke vor dem Bereich P aus solange das Ventil noch nicht geschlossen ist.

In Einzelfällen ist es möglich, die Nockenform zu modifizieren, im Sinne einer gewollten unterteilten Einspritzung und in Unterstützung der Steuerarbeit des Ventils. Statt eine rückläufigen Hubbewegung des Kolben zu erzeugen, kann dieser auch lediglich in seiner Stellung verharren oder nur so geringfügig weiterbewegt werden, daß seine Bewegung nicht ausreicht, eine Einspritzung nennenswerter Art zu ermöglichen, derart, daß auch schon ohne dem Einfluß des Ventils eine wirksame Spritzpause konstruktiv vorgegebener Länge auftreten kann, die die Kraftstoffzufuhr in den Brennraum der Brennkraftmaschine reduziert, so daß der Druckanstieg im Brennraum kleiner wird und eine geräuscharme Verbrennung erzielt werden kann.

## Patentansprüche

1. Kraftstoffeinspritzsystem mit einer Kraftstoffeinspritzpumpe mit einem Pumpenkolben (1), der von einem mit wenigstens einem Nocken (5) versehenen Nockenantrieb angetrieben wird und einen Pumpenarbeitsraum (10) begrenzten, der zur Versorgung wenigstens eines Kraftstoffeinspritzventiles (13) mit auf Einspritzdruck gebrachtem Kraftstoffeinspritzmengen dient, sowie mit einem elektrisch gesteuerten Ventil (24), über das der Pumpenarbeitsraum (10) der Kraftstoffeinspritzpumpe zur Steuerung der Einspritzung mit einem Entlastungraum (17), verbunden oder geschlossen wird, und mit Unterbrechung der Einspritzung zwischen einer Vor- und einer Haupteinspritzung pro Einspritzvorgang, wobei der wenigstens eine Nocken (5) so ausgebildet ist, daß er auf seiner den Pumpenkolben (1) zu seinem Förderhub bewegenden Nockenflankeseite einen ersten Teilbereich (V) aufweist, in dem der Pumpenkolben (1) einen Förderhub zur Durchführung einer Voreinspritzung durchführt, einen zweiten Teilbereich (P) aufweist, in dem der Pumpenkolben (1) nach der Beendigung der Voreinspritzung in Förderrichtung bewegt wird und anschließend zur Durchführung des Förderhubes für die Haupteinspritzung einen dritten Teilbereich (H) aufweist, wobei das elektrisch gesteuerte Ventil (24) so angesteuert wird, daß es bei niedriger Drehzahl vor dem Beginn des ersten Teilbereichs (V) geschlossen ist und im ersten Teilbereich (V) zur Beendigung der Voreinspritzung geöffnet wird und anschließend zur Durchführung der Haupteinspritzung zu Beginn des dritten Teilbereiches wieder geschlossen wird und in diesem dritten Teilbereich des Nockens (5) vor Erreichen des oberen Totpunktes des Nockens (5) wieder geöffnet wird, **dadurch gekennzeichnet, daß** in dem zweiten Teilbereich (P) der Pumpenkolben (1) nach der Beendigung der Voreinspritzung im wesentlichen in seiner dort erreichten Stellung verharrt oder nur geringfügig in Förderrichtung oder gegen Förderrichtung bewegt wird und **daß** bei hoher Drehzahl das elektrisch gesteuerte Ventil (24) zur Einleitung einer Haupteinspritzung ohne vorhergehender Voreinspritzung innerhalb des zweiten Teilbereichs (P) geschlossen wird und innerhalb des dritten Teilbereiches (H) zur Beendigung der Haupteinspritzung vor Erreichen des oberen Totpunktes wieder geöffnet wird.

## Claims

1. Fuel injection system having a fuel injection pump with a pump piston (1), which is driven by a cam drive provided with at least one cam (5) and bounds a pump working chamber (10), which is used to supply at least one fuel injection valve (13) with fuel injection quantities brought to injection pressure, and also having an electrically controlled valve (24), via which the pump working chamber (10) of the fuel injection pump is connected to a relief chamber (17) or closed in order to control the injection, and having interruption to the injection between a pilot and a main injection per injection operation, the at least one cam (5) being designed such that on that side of its cam flank which moves the pump piston (1) to its delivery stroke, it has a first sub area (V) , in which the pump piston (1) executes a delivery stroke to carry out a pilot injection, has a second sub area (P), in which the pump piston (1), after completing the pilot injection, is moved in the delivery direction and then, in order to carry out the delivery stroke for the main injection, has a third sub area (H), the electrically controlled valve (24) being driven such that, at low rotational speed, it is closed before the start of the first sub area (V) and is opened in the first sub area (V) to terminate the pilot injection and then, in order to carry out the main injection, is closed again at the start of the third sub area and opened again in this third sub area of the cam (5), before reaching the top dead centre of the cam (5), **characterized in that** in the second sub area (P), the pump piston (1), after terminating the pilot injection, substantially remains in the position it has reached there or is moved only slightly in the delivery direction or the direction opposite to the delivery direction, and **in that**, at high rotational speed, in order to initiate a main injection without a preceding pilot injection, the electrically controlled valve (24) is closed within the second sub area (P) and opened again within the third sub area (H) to terminate the main injection, before reaching the top dead centre.

## Revendications

1. Système d'injection de carburant comprenant une pompe d'injection de carburant ayant un piston de pompe (1) entraîné par un entraînement à cames muni d'au moins une came (5) et délimitant une chambre active de pompe (10) servant à l'alimentation d'au moins un injecteur de carburant (13) avec des quantités de carburant à injecter, mises à la pression d'injection, et une soupape à commande électrique (24) reliant ou séparant la chambre active (10) de la pompe d'injection de carburant, à la chambre de décharge (17), pour commander l'injection,
avec une interruption de l'injection entre une préinjection et une injection principale pour chaque opération d'injection, et au moins une came (5) dont le flan de came qui déplace le piston de pompe (1) pour sa course de transfert, comporte une première zone partielle (V) dans laquelle le piston de pompe (1) effectue une course de transfert pour exécuter une préinjection, une seconde zone partielle (P) dans laquelle le piston de pompe (1), à la fin de la préinjection, se déplace dans le sens du transfert, puis une troisième zone partielle (H) pour exécuter la course de transfert correspondant à l'injection principale,
la soupape à commande électrique (24) étant commandée pour qu'à faible régime, avant le début de la première zone partielle (V), cette soupape soit fermée, et qu'elle soit ouverte pour terminer la préinjection dans la première zone partielle (V) puis, pour effectuer l'injection principale, au début de la troisième zone partielle la soupape est de nouveau fermée et dans cette troisième zone partielle de la came (5), avant d'atteindre le point mort haut de la came (5), elle est de nouveau ouverte,
**caractérisé en ce que**
dans la seconde zone partielle (P), le piston de pompe (1), à la fin de la préinjection, séjourne principalement dans la position dans laquelle il est alors arrivé, ou n'est déplacé que légèrement dans la direction de transfert ou dans la direction opposée à la direction de transfert et,
pour un régime plus élevé, la soupape (24) à commande électrique est fermée à l'intérieur de la zone partielle (P) pour amorcer une injection principale sans qu'elle soit précédée d'une préinjection, et, à l'intérieur de la troisième zone partielle (H), pour terminer l'injection principale, avant d'atteindre le point mort haut, la soupape est de nouveau ouverte.
